# EUROPÄISCHE PATENTANMELDUNG

(11) **EP 1 929 986 A2**
(43) Veröffentlichungstag der Anmeldung: **11.06.2008**
(21) Anmeldenummer: 07022318.5
(22) Anmeldetag: 16.11.2007
(51) Int. Cl.: A61G 13/02

(54) **Behandlungstisch für Patientenbehandlung**

(30) Priorität: 05.12.2006 DE 102006057306
(71) Anmelder: brumaba KG, 82515 Wolfratshausen (DE)
(72) Erfinder: Brustmann, Herbert, 82515 Wolfratshausen (DE)
(74) Vertreter: Eisenführ, Speiser & Partner

(57) **Zusammenfassung**

Ein Behandlungstisch für Patientenbehandlung mit mehreren Tischelementen und einer Positioniereinrichtung zur selektiven Einstellung der Position eines jeweiligen Tischelementes 23, wobei die Positioniereinrichtung mehrere elektrische Schalter oder Schaltkontakte mit zugeordneten Betätigungsteilen aufweist, mit denen selektive Positionierbewegungen der Positioniereinrichtung steuerbar sind, und die Positioniereinrichtung als Fußschalter 11 ausgebildet ist und wenigstens einen Betätigungshebel 1 aufweist, dessen in bestimmte Richtungen durch eine Führungseinrichtung 2 vorgegebene Bewegungen auf wenigstens zwei Schalter 3 oder wenigstens zwei Schaltkontakte übertragbar ist.

## Beschreibung

Die Erfindung betrifft einen Behandlungstisch für Patientenbehandlung nach dem Oberbegriff des Patentanspruches 1.

Ein derartiger Behandlungstisch ist aus EP 0 873 740 B1 bekannt.

Dieser Behandlungstisch weist mehrere Tischelemente auf, die mittels einer Positioniereinrichtung selektiv in gewünschte Positionen bewegt werden können. Hierdurch wird der Behandlungstisch an unterschiedliche Therapien, die am Patienten durchzuführen sind, angepasst. Mit Hilfe elektrischer Schalter oder Schaltkontakte werden mit zugeordneten Betätigungsteilen, die vorzugsweise als Kolben-/Zylindereinrichtungen ausgebildet sind, die gewünschten Positionierbewegungen auf die Tischelemente übertragen.

Aufgabe der Erfindung ist es, einen Behandlungstisch der eingangs genannten Art zu schaffen, bei dem sichere Schaltfunktionen gewährleistet sind.

Diese Aufgabe wird erfindungsgemäß durch die Merkmale des Patentanspruches 1 gelöst.

Bei der Erfindung weist die die Schalter oder Schaltkontakte aufweisende Positioniereinrichtung einen Fußschalter auf. Dieser besitzt wenigstens einen und insbesondere drei Betätigungshebel. Mittels einer Führungseinrichtung sind die Bewegungen jedes Betätigungshebels in bestimmten Richtungen vorgegeben. Diese Bewegungen werden auf wenigstens zwei Schalter oder zwei Schaltkontakte übertragen. Vorzugsweise sind jeder Hebelbewegung zwei Schalter oder zwei Schaltkontakte mit zugehörigen Schaltkreisen für die jeweilige Schaltfunktion, mit der die selektiv ausgewählte Positionierbewegung bewirkt wird, vorgesehen. Auf diese Weise erreicht man einen überlastungssicheren Fußschalter für den Behandlungstisch. Wie im einzelnen noch erläutert wird, kann der Fußschalter, dessen Betätigungshebel nach Art eines Joy-Sticks zu bewegen sind, auf engstem Raum eine Vielzahl von Funktionen für die Positionierbewegungen vorsehen. Da zur jeweiligen Funktionsauslösung jeweils mindestens zwei gleichzeitig auszulösende Schalter oder Schaltkontakte vorgesehen sind, wird eine Funktionsauslösung auch dann bewirkt, wenn einer der Schalter defekt ist. Zur Funktionsauslösung ist es bei der Erfindung erforderlich, dass alle für die jeweilige Funktionauslösung erforderlichen Schalter, insbesondere zwei Schalter betätigt und aktiviert werden. Falls einer der beiden Schalter defekt ist und infolgedessen in einer permanent auslösenden Schaltposition ist, ergibt sich noch keine Funktionsauslösung. Hierzu ist es, wie schon erläutert, erforderlich, dass alle zugeordneten Schalter bzw. Schaltkontakte, insbesondere die beiden Schalter oder Schaltkontakte aktiviert werden.

Wie im einzelnen noch erläutert wird, besitzt der Fußschalter der Behandlungsliege eine überlastsichere und kompakte Bauweise. Aufgrund der oben erläuterten Funktionsweise stellt der Fußschalter auch einen Sicherheitsschalter dar.

Vorzugsweise ist am jeweiligen Betätigungshebel eine federnd nachgiebige Bewegungsübertragungseinrichtung befestigt, welche die Bewegungen des Betätigungshebels auf eine mechanische Betätigungseinrichtung überträgt, die in Abhängigkeit von der jeweiligen Bewegungsrichtung des Betätigungshebels oder dessen Stellung selektiv die beiden Schalter oder Schaltkontakte betätigt. Aufgrund der federnd nachgiebigen Ausbildung der Bewegungsübertragungseinrichtung und der indirekten, überlastsicheren Betätigung der Schalter bzw. Schaltkontakte über die mechanische Betätigungseinrichtung erreicht man auch bei rauem Betrieb, insbesondere bei Fußbestätigung des Betätigungshebels eine langlebige Funktionssicherheit und in Folge dessen Wartungsfreiheit der Vorrichtung. Durch die von der Bewegungsrichtung oder Stellung des Betätigungshebels abhängige und selektiv die Schalter oder Schaltkontakte betätigende Betätigungseinrichtung lässt sich eine definierte Auslösekraft und auch ein kostengünstiger Einsatz von Standardbauelementen bei den Schaltern oder Schaltkontakten erreichen.

Die mechanische Betätigungseinrichtung, über welche die indirekte Schalterbetätigung erfolgt, kann mehrere aus einer Ruheposition in eine Betätigungsposition durch die federnd nachgiebige Bewegungsübertragungseinrichtung zu bewegende Betätigungsteile aufweisen. Diese Betätigungsteile können federnd in ihre Ausgangsposition (Ruheposition) vorgespannt werden. Hierzu können die Betätigungsteile als Federelemente ausgebildet sein, die zu einem plattenförmigen Stück zusammengesetzt sind, welches gehäusefest angeordnet ist.

Vorzugsweise besteht die Bewegungsübertragungseinrichtung aus einem Schaumstoffmaterial und kann als zylindrischer Körper ausgebildet sein.

Der Betätigungshebel kann durch die Führungseinrichtung vorzugsweise in vier Bewegungsrichtungen definiert vorgegeben bewegt werden. Diese Bewegungsrichtungen sind jeweils im rechten Winkel voneinander beabstandet und können beim Einbau der Vorrichtung in einem Fußschalter in horizontaler und vertikaler Richtung liegen.

Um eine effektive Bewegungsübertragung vom Betätigungshebel auf die Betätigungseinrichtung zu erhalten, kann die Bewegungsübertragungseinrichtung am Ende oder in der Nähe des Endes des Betätigungshebels befestigt sein. Der Betätigungshebel ist hierbei vorzugsweise um einen gehäusefesten Schwenkpunkt beweglich gelagert, der im Abstand von der Bewegungsübertragungseinrichtung angeordnet ist.

Anhand der Figuren wird an Ausführungsbeispielen die Erfindung noch näher erläutert. Es zeigt:
- Fig. 1: ein Ausführungsbeispiel eines Fußschalters in perspektivischer Explosivdarstellung, der bei der Erfindung zum Einsatz kommen kann;
- Fig. 2: das Ausführungsbeispiel der Fig. 1 in zusammengebauten Zustand,
- Fig. 3: einen Fußschalter, in welchem drei Ausführungsbeispiele der Fig. 1 und 2 angeordnet sind; und
- Fig. 4: einen Behandlungstisch, bei dem der Fußschalter der Fig. 3 zum Einsatz kommt.

Das in den Figuren dargestellte Ausführungsbeispiel eines Fußschalters besitzt einen Betätigungshebel 1. Der Betätigungshebel 1 ist um einen Schwenkpunkt 10, welcher gehäusefest gelagert ist, schwenkbar. Das Gehäuse besteht aus zwei Gehäuseteilen, welche beim dargestellten Ausführungsbeispiel von einem oberen Gehäuseteil 5 und einem unteren Gehäuseteil 6 gebildet werden. Im zusammengebauten Zustand (Fig. 2) sind die beiden Gehäuseteile 5 und 6 durch Schraubenverbindungen miteinander verbunden. Der Schwenkpunkt 10 kann von einer gelochten Kugel gebildet werden, durch welche der Betätigungshebel hindurchgesteckt ist. Der Schwenkpunkt 10 kann am Gehäuse, insbesondere oberen Gehäuseteils 5 oder in einer Führungseinrichtung 2 drehbeweglich gelagert sein. Die Führungseinrichtung 2 ist in einer oben liegenden Ausnehmung 16 des oberen Gehäuseteil 5 gelagert. Die Führungseinrichtung 2 beinhaltet eine Führungsmatrize mit senkrecht zueinander verlaufenden Führungsrillen 15, entlang denen eine den Betätigungshebel 1 umfassende Führungskugel 13 bei der Bewegung des Betätigungshebels 1 geführt wird. Durch die Führungsrinnen 15 in der Führungseinrichtung 2 werden die Bewegungsrichtungen, entlang denen der Betätigungshebel 1 betätigt werden kann, festgelegt.

Die Führungskugel 13 wird mit Hilfe einer Vorspannfeder 12, welche gegen den Betätigungshebel 1 mittels eines als Sicherungsring ausgebildeten Federanschlags 14 abgestützt ist, in die Führungsrinnen 15 der Führungseinrichtung 2 gedrückt. Die Vorspannfeder 12 kann, wie dargestellt, als Schraubenfeder, welche den Betätigungshebel 1 umfasst, ausgebildet sein. Durch die Vorspannkraft der Vorspannfeder 12 wird der Betätigungshebel 1 in Richtung zu seiner Ausgangsposition, welche in der Fig. 2 dargestellt ist, vorgespannt. Hierzu kann die Führungsmatrize der Führungseinrichtung 2 als kugelkalottenförmige Vertiefung ausgebildet sein, in denen die Führungsrinnen 15 senkrecht zueinander verlaufen.

Die Führungseinrichtung 2 befindet sich in der Ausnehmung 16, welche als Vertiefung an der Oberseite des Gehäuseteils 5 ausgebildet ist. In diese Ausnehmung 16 ist die Führungseinrichtung formschlüssig eingesetzt. An der Unterseite des oberen Gehäuseteils 5 befindet sich eine gedruckte Leiterplatte 4 mit elektrischen und elektronischen Bauteilen, welche in Abhängigkeit von der jeweiligen Stellung oder Bewegung des Betätigungshebels 1 bestimmte Funktionen am angeschlossenen Gerät verursachen. Über eine Steckerleiste 17, welche an der gedruckten Leiterplatte 4 vorgesehen ist und in einer entsprechend geformten Gehäuseausnehmung beim Zusammenbau (Fig. 2) untergebracht ist, kann der elektrische Anschluss mit dem zu bedienenden Gerät erfolgen.

An der Unterseite der gedruckten Leiterplatte 4 befinden sich Schalter 3, welche beim dargestellten Ausführungsbeispiel als Mikroschalter ausgebildet sind. Diese Mikroschalter 3 sind paarweise in vier Positionen an der gedruckten Leiterplatte 4 angeordnet.

In einem bestimmten Abstand in Achsrichtung des Betätigungshebels 1 befindet sich unterhalb der Schalter 3 eine plattenförmige Betätigungseinrichtung 8. Die Betätigungseinrichtung 8 ist an der Unterseite des oberen Gehäuseteils 5 in vier in den Ecken befindlichen Fixierpunkten 19 befestigt. Der Abstand von den an der Unterseite der gedruckten Leiterplatte 4 befestigten Schaltern 3 wird dadurch hergestellt, dass die gedruckte Leiterplatte im oberen Gehäuseteil 5 in einer entsprechend geformten Ausnehmung mit an den Rändern der gedruckten Leiterplatte angreifenden Anlageschultern abgestützt und mit Hilfe einer Befestigungsplatte 18 gehäusefest fixiert ist. Die Befestigungsplatte 18 besitzt an ihren Enden Bohrungen, durch welche die Schraubenverbindungen, mit welchen die beiden Gehäuseteile 5 und 6 miteinander verbunden sind, hindurchragen. Diese Schraubenverbindungen fixieren auch an den Ecken in den Fixierpunkten 19 die plattenförmige Betätigungseinrichtung 8, welche zwischen der Unterseite des oberen Gehäuseteils 5 und der Oberseite des unteren Gehäuseteils 6 angeordnet ist.

Die plattenförmige Betätigungseinrichtung 8 besitzt eine durchgehende mittige Ausnehmung 20, durch welche der unterhalb des Drehpunktes 10 liegende Teils des Betätigungshebels 1 ragt. In diese durchgehende Ausnehmung 20 ragen Betätigungsteile 9, welche federelastische Eigenschaften haben. Diese Betätigungsteile 9 sind den jeweiligen Paaren der Schalter 3 zugeordnet. Die Betätigungsteile 9 sind einstückig zur plattenförmigen oder rahmenförmigen Betätigungseinrichtung 8 miteinander verbunden. Im Ruhezustand oder in der Ausgangsposition sind die Betätigungsteile 9, welche zungenförmig ausgebildet sind, im Abstand von den Schaltern 3 oder Schaltkontakten angeordnet.

Unterhalb der Betätigungseinrichtung 8 ist an dem durch die Ausnehmung 20 ragenden Teil des Betätigungshebels 1 eine Bewegungsübertragungseinrichtung 7 befestigt. Diese Bewegungsübertragungseinrichtung 7 besteht aus einem federelastischen Material, z.B. aus Schaumstoff. Im zusammengebauten Zustand (Fig. 2) befindet sich die Bewegungsübertragungseinrichtung 7 in einer topfförmigen Ausnehmung 21 im unteren Gehäuseteil 6. Die Bewegungsübertragungseinrichtung 7 kann in Form eines flachen zylindrischen Körpers, wie in Fig. 1 dargestellt ist, ausgebildet sein. Die Bewegungsübertragungseinrichtung 7 ist am unteren Ende des Betätigungshebels 1, der bis in die Ausnehmung 21 ragt, befestigt. Beim Verschwenken des Betätigungshebels 1 entlang einer der Führungsnuten bzw. Führungsrinnen 15 in der Führungseinrichtung 2 wird innerhalb der Ausnehmung 21 das untere Ende des Betätigungshebels 1 und damit die Bewegungsübertragungseinrichtung 7 mitverschwenkt. Dabei drückt die Bewegungsübertragungseinrichtung 7 von unten gegen eines der Betätigungsteile 9 und bewegt dieses aufgrund seiner federelastischen Verformbarkeit nach oben, so dass eines der Schalterpaare 3 betätigt wird. Anstelle der Schalterpaare 3 kann jeweils auch nur ein Schalter vorgesehen sein. Ferner ist es möglich, Schaltkontakte jeweils einzeln oder paarweise oder in einer größeren bestimmten Anzahl an der gedruckten Leiterplatte 4 vorzusehen. Anstelle der flachen zylindrischen Form der Bewegungsübertragungseinrichtung 7 kann auch eine sternförmige oder andere geeignete Form gewählt werden, welche in Abhängigkeit von der jeweiligen Stellung des Betätigungshebels 1 zur Bewegungsübertragung auf das jeweils zugeordnete Betätigungsteil 9 geeignet ist. Aufgrund der federelastischen Ausbildung der Bewegungsübertragungseinrichtung 7 erfolgt eine schonende Betätigung der jeweiligen Schalter 3 oder. Schaltkontakte an der gedruckten Leiterplatte 4. Ferner erfolgt durch die federelastische Bewegungsübertragung auf die Betätigungsteile 9 eine für die beteiligten Bauteile schonende Beanspruchung bei der indirekten Betätigung der Schalter 3 oder Schaltkontakte. Beim Loslassen des Betätigungshebels 1 wird dieser, wie schon erläutert, selbsttätig in seine Ausgangsposition wieder zurückgebracht.

Der Betätigungshebel 1 kann aufgrund der erläuterten schonenden Bewegungsübertragung auch mit einem relativ rauen Betrieb bei einem Fußschalter 11, wie er in Fig. 3 dargestellt ist, betätigt werden. Der in Fig. 3 dargestellte Fußschalter 11 beinhaltet drei Ausführungsbeispiele der Fig. 1 und 2, so dass eine große Anzahl an Funktionen, welche auch durch einen beispielsweise einen Memory-Schalter 26 auszulösende Memory-Funktionen beinhalten können, am anzuschließenden Gerät durchgeführt werden können. Durch die Memory-Funktion wird bzw. werden bei Betätigen des jeweiligen Betätigungshebels 1, welcher eine Bewegungsgeberfunktion auslöst, das zugeordnete Tischteil 23 oder die zugeordneten Tischteile 23 in voreingestellte Positionen bewegt. Durch einen Aktivierungsschalter 27 wird die normale Bewegungsgeberfunktion für den Fußschalter 11 eingestellt. Die drei Betätigungshebel 1 können in horizontalen und vertikalen Bewegungsrichtungen nach Art von Joy-Sticks in vorbestimmten Richtungen bewegt werden. Hierzu sind die Betätigungshebel schwenkbar am Fußschalter gelagert. Wie die Fig. 3 zeigt, sind die Betätigungshebel 1 in ihren Normal(Null)-Stellungen von einem an der Außenseite des Fußschalters 11 gebildeten Mantelflächenteil 22 eines Kreiskegelstumpfes oder eines geraden oder schiefen Kreiszylinders radial abstehend angeordnet. Der Fußschalter 11 wird zum Verstellen von gegeneinander verstellbaren Tischteilen 23 eines Behandlungstisches 24 für Patienten, insbesondere eines OP-Tisches verwendet, wie die Fig. 4 zeigt. Ein derartiger Behandlungstisch ist beispielsweise aus EP 0 873 740 B1 bekannt.

Die Schalter 3 des Fußschalters 11 sind mit einer elektrischen Steuereinrichtung 25 in der Hubsäule des Behandlungstisches 24 verbunden. In Abhängigkeit von den jeweiligen Schalterstellungen werden von der Steuereinrichtung 24 hydraulisch betätigte Kolben-/Zylindereinrichtungen, welche den jeweiligen Tischteilen 23 zugeordnet sind, für die Durchführung der entsprechenden Bewegungen dieser Teile in die jeweiligen Positionen gesteuert.

### Bezugszeichenliste

- 1: Betätigungshebel
- 2: Führungseinrichtung
- 3: Schalter
- 4: Leiterplatte
- 5: Gehäuseteil
- 6: Gehäuseteil
- 7: Bewegungsübertragungseinrichtung
- 8: Betätigungseinrichtung
- 9: Betätigungsteile
- 10: Schwerpunkt
- 11: Fußschalter
- 12: Vorspannfeder
- 13: Führungskugel
- 14: Federanschlag
- 15: Führungsrinnen
- 16: Ausnehmung
- 17: Steckerleiste
- 18: Befestigungsplatte
- 19: Fixierpunkte
- 20: mittige Ausnehmung
- 21: topfförmige Ausnehmung
- 22: Mantelflächenteil
- 23: Tischteile
- 24: Behandlungstisch
- 25: Steuereinrichtung
- 26: Memory-Schalter
- 27: Aktivierungsschalter

## Patentansprüche

1. Behandlungstisch für Patientenbehandlung mit mehreren Tischelementen und einer Positioniereinrichtung zur selektiven Einstellung der Position eines jeweiligen Tischelementes, wobei die Positioniereinrichtung mehrere elektrische Schalter oder Schaltkontakte mit zugeordneten Betätigungsteilen aufweist, mit denen selektive Positionierbewegungen der Positioniereinrichtung steuerbar sind, **dadurch gekennzeichnet, dass** die Positioniereinrichtung als Fußschalter (11) ausgebildet ist und wenigstens einen Betätigungshebel (1) aufweist, dessen in bestimmte Richtungen durch eine Führungseinrichtung (2) vorgegebene Bewegungen auf wenigstens zwei Schalter (3) oder wenigstens zwei Schaltkontakte übertragbar ist.

2. Behandlungstisch nach Anspruch 1, **dadurch gekennzeichnet, dass** die Bewegung des Betätigungshebels (1) in einer bestimmten Richtung auf die wenigstens zwei Schalter (3) oder die wenigstens zwei Schaltkontakte gleichzeitig übertragbar ist.

3. Behandlungstisch nach Anspruch 1 oder 2, **dadurch gekennzeichnet, dass** der Fußschalter (11) mehrere insbesondere drei Betätigungshebel (1) mit jeweils zugeordneten Schaltern (3) oder Schaltkontakten aufweist.

4. Behandlungstisch nach einem der Ansprüche 1 bis 3, **dadurch gekennzeichnet, dass** die Betätigungshebel (1) nach Art eines Joy-Sticks am Fußschalter (1) in den vorbestimmten Bewegungsrichtungen beweglich gelagert sind.

5. Behandlungstisch nach einem der Ansprüche 1 bis 4, **dadurch gekennzeichnet, dass** die Betätigungshebel (1) schwenkbar am Fußschalter (11) gelagert sind.

6. Behandlungstisch nach einem der Ansprüche 1 bis 5, **dadurch gekennzeichnet, dass** die Betätigungshebel (1) in ihren Normal(Null)-Stellungen von einem an der Außenseite des Fußschalters (11) gebildeten Mantelflächenteil (22) eines Kreiskegelstumpfes oder eines geraden oder schiefen Kreiszylinders radial abstehend angeordnet sind.

7. Behandlungstisch nach einem der Ansprüche 1 bis 6, **dadurch gekennzeichnet, dass** die Führungseinrichtung (2) für den Betätigungshebel (1) senkrecht zueinander liegende Bewegungsrichtungen vorgibt.

8. Behandlungstisch nach einem der Ansprüche 1 bis 7, **dadurch gekennzeichnet, dass** eine federnd nachgiebige Bewegungsübertragungseinrichtung (7) vorgesehen ist, welche die Bewegung des Betätigungshebels (1) auf eine wenigstens einen der Schalter (3) oder wenigstens einen der Schaltkontakte selektiv betätigende mechanische Betätigungseinrichtung (8) überträgt.

9. Behandlungstisch nach Anspruch 8, **dadurch gekennzeichnet, dass** die Bewegungsübertragungseinrichtung (7) am Betätigungshebel (1) befestigt ist.

10. Behandlungstisch nach Anspruch 8 oder 9, **dadurch gekennzeichnet, dass** die mechanische Betätigungseinrichtung (8) mehrere aus einer Ruheposition in eine Betätigungsposition durch die Bewegungsübertragungseinrichtung (7) zu bewegende Betätigungsteile (9) aufweist.

11. Behandlungstisch nach Anspruch 10, **dadurch gekennzeichnet, dass** die Betätigungsteile (9) in ihren jeweiligen Ruhepositionen federnd vorgespannt sind.

12. Behandlungstisch nach einem der Ansprüche 8 bis 11, **dadurch gekennzeichnet, dass** die Betätigungseinrichtung (8) aus einem plattenförmigen Stück besteht und gehäusefest angeordnet ist.

13. Behandlungstisch nach einem der Ansprüche 8 bis 10, **dadurch gekennzeichnet, dass** die Bewegungsübertragungseinrichtung (7) aus einem Schaumstoffmaterial besteht.

14. Behandlungstisch nach einem der Ansprüche 8 bis 10 und 13, **dadurch gekennzeichnet, dass** die Bewegungsübertragungseinrichtung (7) aus einem zylindrischen Körper besteht.

15. Behandlungstisch nach einem der Ansprüche 1 bis 14, **dadurch gekennzeichnet, dass** die Führungseinrichtung (2) für den Betätigungshebel (1) vier Bewegungsrichtungen vorgibt.

16. Behandlungstisch nach Anspruch 15, **dadurch gekennzeichnet, dass** die vier Bewegungsrichtungen jeweils im rechten Winkel voneinander beabstandet sind.

17. Behandlungstisch nach einem der Ansprüche 8 bis 10 und 13, **dadurch gekennzeichnet, dass** die Bewegungsübertragungseinrichtung (7) am im Gehäuse (5, 6) liegenden Ende oder in der Nähe des im Gehäuse (5, 6) liegenden Endes des Betätigungshebels (1) befestigt ist.

18. Behandlungstisch nach einem der Ansprüche 1 bis 17, **dadurch gekennzeichnet, dass** der Betätigungshebel (1) um einen gehäusefesten Schwenkpunkt (10) beweglich ist.

19. Behandlungstisch nach Anspruch 17 oder 18, **dadurch gekennzeichnet, dass** die Bewegungsübertragungseinrichtung (7) im Abstand vom Schwenkpunkt (10) am Betätigungshebel (1) befestigt ist.

20. Behandlungstisch nach einem der Ansprüche 1 bis 19, **dadurch gekennzeichnet, dass** der Betätigungshebel (1) gegenüber der gehäusefesten Führungseinrichtung (2) in seine Ausgangsstellung federnd vorgespannt ist.

21. Behandlungstisch nach einem der Ansprüche 1 bis 20, **dadurch gekennzeichnet, dass** im Fußschalter (11) zwei horizontale und zwei vertikale Betätigungseinrichtungen des Betätigungshebels (1) vorgesehen sind.

22. Behandlungstisch nach einem der Ansprüche 1 bis 21, **dadurch gekennzeichnet, dass** am Fußschalter (11) eine Memory-Funktion wählbar ist, durch welche die Tischteile (23) in vorgegebene Positionen beim Betätigen der jeweils zugeordneten Betätigungshebel (1) bewegbar sind.
